# FASCICULE DE BREVET EUROPEEN

(11) **EP 2 926 052 B1**
(45) Date de publication et mention de la délivrance du brevet: **02.09.2020**
(21) Numéro de dépôt: 13795804.7
(22) Date de dépôt: 28.11.2013
(51) Int. Cl.: F21S 41/147, F21S 41/19, F21S 41/39, F21S 45/47, F21Y 115/10, H01L 23/40, F21V 19/00, F21V 19/04, F21V 29/00, F21S 45/49

(54) **DISPOSITIF D'ÉCLAIRAGE ET/OU DE SIGNALISATION POUR VÉHICULE AUTOMOBILE**
BELEUCHTUNGS- UND/ODER SIGNALISIERUNGSVORRICHTUNG FÜR KRAFTFAHRZEUGE
MOTOR VEHICLE LIGHTING AND/OR SIGNALLING DEVICE

(30) Priorité: 30.11.2012 FR 1261519
(43) Date de publication de la demande: 07.10.2015
(73) Titulaire: VALEO ILUMINACION, 23600 Martos (ES)
(72) Inventeur: CABANNE, Damien, 23600 Martos (ES); GOMEZ, Manuel, 23006 Jaen (ES); RUBIA MENA, Juan Antonio, 23600 MARTOS (Jaen) (ES); AGUILAR DEL MORAL, Jose-Antonio, 23006 Jaen (ES); GOMEZ, Carlos, 23005 Jaen (ES); MOISY, Eric, 23009 Jaen (ES)
(86) Numéro de dépôt international: PCT/EP2013/075004
(87) Numéro de publication internationale: WO 2014/083122

(56) Documents cités:
- EP-A1- 0 145 556
- WO-A1-2005/027598
- WO-A1-2012/048351
- DE-A1-102010 048 595
- DE-A1-102010 049 105
- JP-A- 2008 108 613
- JP-A- 2010 182 486
- JP-A- 2011 198 498
- US-A1- 2008 144 289
- US-A1- 2008 205 055
- US-A1- 2008 316 764

## Description

L'invention concerne un module d'éclairage et/ou de signalisation comportant ou destiné à comporter un adaptateur de source lumineuse, en particulier une diode électroluminescente, destinée à être en appui sur le support d'un premier élément optique de ce module. Elle concerne également l'adaptateur correspondant.

Les dispositifs d'éclairage et/ou de signalisation pour un véhicule automobile, tels que les projecteurs et les feux arrière, sont constitués d'un boîtier fermé par une glace de fermeture et contenant un ou plusieurs modules optiques. Les faisceaux lumineux émis par ces dispositifs sont réalisés par ce ou ces modules optiques, qui peuvent fonctionner ensemble ou séparément. Ces modules optiques comprennent une source lumineuse associée à un ou plusieurs éléments de déviation optique, et éventuellement des caches, pour moduler la forme du faisceau ainsi que la répartition de l'intensité lumineuse dans ce faisceau.

Le document DE 10 2010 049 105 A1 décrit un réflecteur fixé à un support faisant office de radiateur, le support comprenant un trou cylindrique permettant de positionner un adaptateur supportant une source lumineuse.

Le document JP 2008 108613 A1 décrit un réflecteur et une source lumineuse comprenant des moyens d'indexation complémentaires permettant de positionner le réflecteur par rapport à la source.

Le document FR2950129 comprend un module optique utilisant une DEL, afin de permettre la gestion de l'alimentation de cette DEL, celle-ci est placée sur un circuit imprimé. Le circuit imprimé sur lequel est fixée la DEL est fixé sur un adaptateur le positionnant dans le module optique. Cet adaptateur permet de changer la DEL de ce module par retrait et remplacement de l'adaptateur. Le positionnement de l'adaptateur doit être précis pour que l'association avec les éléments optiques génère le faisceau lumineux de forme désirée. En particulier, l'élément photoémissif doit être positionné précisément par rapport au foyer du premier élément optique, qui collecte les rayons émis depuis la surface de l'élément photoémissif.

Pour cela ce support est indexé dans les trois directions de l'espace, X, Y, Z, par rapport au support de l'élément optique.

Un problème de la présente invention est de perfectionner ce positionnement.

L'objet de l'invention est donc un module optique pour dispositif d'éclairage et/ou de signalisation pour véhicule automobile tel que défini dans la revendication 1 et comprenant :
- un premier élément de déviation optique,
- un support de cet élément de déviation optique, ledit premier élément de déviation optique étant fixé audit support,
dans lequel ledit support comprend des moyens de fixation d'adaptateur aptes à fixer un adaptateur sur lequel est fixée une source de lumière ou à recevoir un élément de fixation de cet adaptateur, et dans lequel ledit premier élément de déviation optique comprend des moyens d'indexation d'adaptateur agencés de manière à être aptes à positionner cet adaptateur par rapport au premier élément de déviation optique selon deux axes distincts et sécants.

Ainsi ce module comprend un adaptateur qui va s'indexer directement sur l'élément optique, appelé également l'élément de déviation optique dans la présente demande, au moins selon deux axes distincts et sécants. Par rapport à l'art antérieur, la demanderesse aurait pu chercher à gagner en précision d'usinage ou de fabrication des éléments, à les positionner lors du montage encore plus précisément. Dans sa démarche inventive, celle-ci s'est orientée différemment et a trouvé une solution lui permettant de diminuer sa chaîne de côte, ce qui, notamment au vu des exemples divulgués dans l'art antérieur, notamment au vu de FR2950129, n'est pas évident. Elle s'est affranchie d'un indexage sur le support de l'élément enseigné par l'art antérieur et a trouvé des moyens pour indexer directement la source lumineuse sur l'élément optique au moins selon deux axes. On a ainsi une chaîne de côte selon ces deux axes diminuée et une précision renforcée. Il est à noter que cet avantage est obtenu tout en conservant une fixation au support de l'élément de déviation optique, cela permet d'exercer les efforts lors du démontage de l'adaptateur sur le support et non directement sur l'élément de déviation optique.

L'objet de l'invention est donc particulièrement adapté au remplacement de la source lumineuse notamment lorsqu'il s'agit d'une DEL.

Le module optique selon l'invention peut également présenter, outre les caractéristiques principales énoncées dans les paragraphes précédents, une ou plusieurs des caractéristiques complémentaires suivantes :
- l'élément de déviation optique peut être notamment un réflecteur, une lentille optique, un guide de lumière.
- les moyens d'indexation dudit support comprennent des orifices et/ou des tenons ; ceci permet de positionner et indexer un adaptateur comportant des formes complémentaires selon des mouvements simples ; ces moyens sont également faciles à réaliser ;
- le support de l'élément de déviation optique est un dissipateur thermique et comprend:
   - un matériau apte à conduire la chaleur,
   - des surfaces de contact comprenant une partie de ce matériau, de manière à transmettre la chaleur d'un élément qui serait au contact desdites surfaces de contact ;
ce support va pouvoir servir également de dissipateur thermique de l'adaptateur destiné à être monté dessus, et en particulier à dissiper directement la chaleur dégagée par la source de lumière fixée sur l'adaptateur ; ledit support peut comprendre des ailettes, le support étant alors un radiateur à ailettes ;
- ledit support peut comprendre des ailettes arrière situées à l'arrière dudit support et derrière l'élément de déviation optique par rapport au sens de propagation selon lequel l'élément de déviation optique est destiné à dévier les rayons ; cela permet une fois le module monté à l'intérieur d'un dispositif d'éclairage et/ou de déviation, d'évacuer la chaleur vers l'arrière ; on augmente également la surface d'échange sans encombrement au niveau du trajet des rayons lumineux émis par la source et déviés par l'élément de déviation optique ;
- les ailettes arrière comprennent un décrochement agencé de manière à créer un espace dégagé d'ailettes, à l'intérieur duquel se situe au moins une partie desdits moyens de fixation d'adaptateur ; on améliore ainsi la compacité du système ;
- le support comprend également un connecteur destiné à être connecté d'une part à l'alimentation électrique d'un véhicule et d'autre part à la source de lumière, le connecteur étant logé dans ledit espace dégagé d'ailettes ;
- ledit support est en forme de « L » et comprend :
   - sur une première branche du « L » lesdites ailettes arrière,
   - éventuellement, sur une deuxième branche du « L » d'autres ailettes ;
cela permet une conception simple, pour répartir les ailettes, l'élément de déviation optique pouvant par exemple être monté entre les branches du « L » pour améliorer la dissipation thermique ;
- les moyens de fixation d'adaptateur, à savoir les moyens destinés à fixer un adaptateur au module, comprennent au moins une patte avec au moins une encoche apte à recevoir une tige métallique de fixation ; il s'agit d'un moyen simple de fixation ; la fixation par tige permet de réaliser un plaquage de pièces l'une contre l'autre en utilisant l'effet ressort de la tige ;
- les moyens de fixation d'adaptateur comprennent une autre encoche apte à recevoir une tige métallique de fixation, de manière à ce que chaque encoche définisse une position de fixation différente de la tige métallique ; cela permet de définir un pré-positionnement d'un adaptateur lors de son remplacement ;
- ledit support comprend une tige métallique articulée d'un côté sur ledit support, ladite tige comprenant de plus une partie de fixation destinée à être fixée à l'adaptateur, la tige étant agencée pour permettre une fixation en compression au module ; on a ainsi un moyen d'attache simple évitant l'emploi de vis qui nécessite l'utilisation d'un tournevis lors de la rechange ; également lors du remplacement de la source lumineuse et de son adaptateur, ce moyen de fixation ne risque pas de tomber dans le dispositif d'éclairage et/ou de signalisation dans lequel le module est monté ;
- selon un mode simple de réalisation, l'articulation comprend un trou traversant, à l'intérieur duquel une extrémité de ladite tige métallique (190 ; 290) est libre en rotation ;
- l'articulation est agencée sur une ailette dudit support d'élément de déviation optique ou sur une partie saillante distincte des ailettes ; cette articulation est simple à réaliser ;
- ladite tige métallique comprend une partie d'accrochage apte à venir en coopération avec une encoche des moyens de fixation d'adaptateur ; la fixation peut ainsi être réalisée facilement en un mouvement, facilitant ainsi le remplacement de l'adaptateur, ceci étant d'autant plus avantageux car l'accès au dispositif d'éclairage et/ou de signalisation est parfois difficile sur un véhicule ;
- la tige métallique comprend une portion de préhension en forme d'anse destinée à être saisie pour permettre le décrochement de ladite tige des moyens de fixation d'adaptateur ;
- la tige est en forme de boucle fermée ou non, articulée d'un côté et se fixant audit moyens de fixation d'adaptateur de l'autre ;
- ledit support comprend :
   - un jour en vis-à-vis de l'élément de déviation optique,
   - des ailettes de guidage de part et d'autres de ce jour, notamment parallèles entre elles,
   - des surfaces d'appui entre ce jour et ces ailettes de guidage,
   lesdites ailettes de guidage étant agencées de manière à permettre le guidage d'un bloc de largeur proche de la distance entre ces ailettes de guidage pour le positionner en contact avec ces surfaces d'appui ; ainsi lorsque l'adaptateur est un tel bloc, il est possible de le faire glisser alors même que le module est difficile d'accès et/ou qu'il n'est pas ou peu visible ; ces dites surfaces d'appui peuvent être lesdites surfaces de contact mentionnées plus haut ;
- les surfaces de contact sont recouvertes par un élément compressible et conducteur thermiquement, notamment une silicone chargée ; cela permet de compresser l'élément compressible jusqu'à ce que l'adaptateur touche l'élément de déviation optique et s'indexe alors selon un troisième axe et non sur le support, l'adaptateur étant ainsi indexé directement sur l'élément de déviation optique dans toutes les directions de l'espace.

L'adaptateur du module optique peut être échangé. Il comprend avantageusement :
- au moins une source de lumière,
- un circuit imprimé, sur lequel est fixée et connectée la source de lumière,
- des moyens de fixation complémentaires aptes à permettre la fixation de l'adaptateur,
- des moyens d'indexation complémentaires formés sur ledit circuit imprimé, agencés de manière à ce que lorsqu'un élément est positionné par rapport à ces moyens d'indexation, l'adaptateur est positionné par rapport à cet élément selon deux axes distincts et sécants.

Ainsi cet adaptateur va pouvoir s'indexer précisément par rapport à ces moyens d'indexation, en particulier avec un module selon l'invention. Cela est particulièrement utile dans le cadre d'un remplacement de la source de lumière, ce remplacement pouvant se faire sur véhicule.

Egalement, cela permet d'avoir un adaptateur portant une source de lumière standard pouvant s'adapter à différents types de modules optiques. Cet adaptateur est concevable pour des DEL, ce qui est d'autant plus avantageux. En effet, une DEL étant un composant électronique, dans de nombreuses conceptions de modules optiques, sa défaillance nécessite le changement du module complet voire du dispositif d'éclairage et/ou de signalisation. Avec l'invention, on peut changer une partie réduite du module, à savoir l'adaptateur et sa source de lumière. On diminue ainsi le coût de remplacement.

A noter que ce circuit imprimé peut être une carte de circuit imprimé, l'adaptateur pouvant comprendre un bloc de support, par exemple un radiateur, sur lequel est fixé le circuit imprimé. Ce circuit peut également être directement formé ou imprimé sur le bloc de support, qui peut également être dans ce cas un radiateur. Le bloc de support peut comprendre des ailettes.

Cet adaptateur peut également présenter, outre les caractéristiques principales énoncées dans les paragraphes précédents, une ou plusieurs des caractéristiques complémentaires suivantes :
- lesdits moyens d'indexation complémentaires sont des orifices ; il s'agit d'un moyen simple de réalisation ;
- lesdits orifices sont des trous traversant le circuit imprimé de part en part ; on renforce ainsi le positionnement ;
- l'adaptateur comprend un bloc de support sur lequel est fixé le circuit imprimé, ledit bloc de support comprenant des cavités en vis-à-vis des trous traversant, chaque trou traversant débouchant entièrement dans une cavité qui lui est propre ; cela permet une plus grande tolérance sur la longueur des moyens d'indexation des différents types de module sur lesquels l'adaptateur pourra être monté ;
- l'adaptateur comprend une tige métallique articulée d'un côté sur ledit adaptateur, ladite tige comprenant de plus une partie de fixation destinée à être fixée à un élément, tel qu'un module optique, ladite tige étant agencée pour permettre une fixation en compression de l'adaptateur à cet élément ;
- l'articulation comprend un trou traversant, à l'intérieur duquel une extrémité de ladite tige métallique est libre en rotation ;
- l'articulation est agencée sur une ailette dudit adaptateur ou sur une partie saillante distincte des ailettes de l'adaptateur ;
- ladite tige métallique comprend une portion apte à coopérer avec une encoche ;
- ladite tige métallique comprend une portion de préhension en forme d'anse destinée à être saisie pour permettre le décrochement de la tige ;
- ladite tige est en forme de boucle fermée ou non, articulée d'un côté et avec une portion apte à coopérer avec une encoche de l'autre ;
- l'adaptateur comprend un connecteur connecté à la source lumineuse et apte à être connecté une source d'alimentation électrique pour alimenter ladite source lumineuse.

L'invention vise un module comprenant :
- un adaptateur fixé audit support d'élément de déviation optique par l'intermédiaire desdits moyens de fixation d'adaptateur,
- au moins une source de lumière fixée directement ou indirectement sur l'adaptateur et émettant des rayons lumineux vers le premier élément de déviation optique, ledit support étant agencé pour laisser passer ces rayons lumineux,
dans lequel l'adaptateur comprend des moyens d'indexation complémentaires coopérant avec lesdits moyens d'indexation d'adaptateur de manière à ce que ledit adaptateur et le premier élément de déviation optique soient positionnés l'un par rapport à l'autre selon deux axes distincts et sécants.

Le module optique selon l'invention peut également présenter, outre les caractéristiques principales énoncées dans les paragraphes précédents, une ou plusieurs des caractéristiques complémentaires suivantes :
- lesdits moyens d'indexation d'adaptateur sont des orifices et dans lequel lesdits moyens d'indexation complémentaires sont une forme complémentaire de la forme de cet orifice et sont logés à l'intérieur de cet orifice ;
- lesdits moyens d'indexation complémentaires sont des orifices et dans lequel lesdits moyens d'indexation d'adaptateur ont une forme complémentaire de la forme de ces orifices et sont logés à l'intérieur de ces orifices ;
- l'adaptateur comprend des moyens de fixation complémentaires coopérant avec lesdits moyens de fixation d'adaptateur qui sont portés par ledit support ;
- ces moyens de fixation complémentaires ou ces moyens de fixation d'adaptateur comprennent un ressort solidaire du support et de l'adaptateur et agencé de manière à plaquer ledit support contre ledit adaptateur ; ce ressort peut être une tige métallique ;
- l'adaptateur est un adaptateur objet de l'invention, tel que précédemment décrit ;
- le support comprend une partie saillante en forme de griffe logée entre deux ailettes de l'adaptateur ; cette griffe peut être agencée avec un jeu, elle sert alors uniquement de moyen de guidage lors du remplacement ; l'adaptateur peut également être en appui contre cette griffe, qui sert alors également de moyen de fixation d'adaptateur ;
- ledit support comprend une partie saillante en forme de griffe et, ladite partie saillante comprenant l'articulation d'une tige métallique permettant la fixation dudit adaptateur auxdits moyens de fixation d'adaptateurs, ladite partie saillante comprenant l'articulation de la tige métallique ;
- une tige métallique est articulée à une extrémité audit support, et une partie d'accrochage de la tige est accrochée à un moyen de fixation d'adaptateur porté par ledit support, ladite tige comprenant une portion de plaquage située entre l'extrémité articulée et ladite partie d'accrochage, la portion de plaquage étant en appui contre l'adaptateur, de manière à plaquer celui-ci contre ledit support ; il s'agit d'un mode de fixation simple permettant d'utiliser l'effet élastique ou ressort de la tige pour fixer en un seul mouvement de basculement et d'accrochage l'adaptateur au module ;
- l'adaptateur présente des surfaces de contact plaquées en contact direct ou indirect avec des surfaces de contact du support ; le maintien est ferme ; pour renforcer davantage le maintien, ces surfaces de contact peuvent être planes ;
- le module optique comprend un élément compressible et conducteur thermiquement, notamment une silicone chargée, situé entre ces surfaces de contact ;
- ledit adaptateur étant en contact direct avec l'élément de déviation optique, de manière à ce que l'adaptateur s'indexe par rapport à l'élément de déviation optique selon un autre axe distinct des deux autres axes ; l'adaptateur étant ainsi indexé directement sur l'élément de déviation optique dans toutes les directions de l'espace ;
- ces surfaces de contact sont en contact thermique direct ou indirect de sorte que l'adaptateur et ledit support de l'élément de déviation optique forment un dissipateur thermique unique ; le module est particulièrement efficace car la dissipation thermique est faite au plus près de la base de la source de lumière, ce qui est d'autant plus avantageux lorsque cette dernière est une DEL ;
- le dissipateur thermique unique comprend des ailettes situées pour certaines sur l'adaptateur et pour d'autre sur ledit support ;
- l'adaptateur comprend un connecteur connecté à la source lumineuse et dans lequel le support comprend également un connecteur, l'un des connecteurs étant enfiché dans l'autre ; l'agencement des deux connecteurs peut ainsi être tel que les connecteurs s'enfichent directement lorsqu'on positionne l'adaptateur et qu'on le fixe ;

Dans les modules optiques ainsi que les adaptateurs selon l'invention, l'adaptateur peut comprendre plusieurs sources lumineuses.

Dans les modules optiques ainsi que les adaptateurs selon l'invention, la ou les source(s) lumineuse(s) peut(peuvent) être une ou des diode(s) électroluminescente(s). Les modules selon l'invention sont particulièrement adaptés à des DEL car :
- ils permettent leur remplacement dans des encombrements restreints,
- ils permettent un positionnement précis de la DEL par rapport à l'élément optique,
- la fixation du réflecteur exerce moins de contrainte sur cet élément optique, la fixation se faisant sur un support distinct de l'élément optique,
- selon les variantes de réalisation, ils permettent une bonne évacuation thermique de la chaleur dégagée par la ou les DEL.

Un autre objet de l'invention est un dispositif d'éclairage et/ou de signalisation de véhicule comprenant un module selon l'invention. Par exemple, il peut s'agir d'un projecteur, encore appelé phare de véhicule.

Le module optique peut être un module d'éclairage, par exemple pour réaliser un faisceau d'éclairage ou un faisceau de croisement.

D'autres caractéristiques et avantages de l'invention apparaîtront à la lecture de la description détaillée qui suit, pour la compréhension de laquelle on se reportera aux dessins annexés, dans lesquels :
- la figure 1 est une vue en perspective d'un module optique avec son adaptateur selon un premier mode de réalisation de l'invention;
- la figure 2 est une vue de l'objet de la figure 1 mais de derrière ;
- la figure 3 est une vue en perspective du module optique de la figure 1 sans son adaptateur;
- la figure 4 est une vue en perspective de l'adaptateur de la figure 1 sans le module optique;
- les figure 5 montre le montage de l'adaptateur de la figure 4 dans le module de la figure 3 ;
- la figure 6 est un agrandissement d'une partie de l'illustration de la figure 5, vu sous un autre angle;
- la figure 6' est une section schématique représentant la zone d'indexation de l'adaptateur dans le module optique selon le premier mode de réalisation ;
- la figure 7 est une vue en perspective arrière d'un module optique avec son adaptateur préfixé en position de remplacement selon un deuxième mode de réalisation de l'invention ;
- la figure 8 est un zoom sur la figure 7 mais avec l'adaptateur fixé en position de fonctionnement ;
- la figure 9 est une représentation schématique d'un module optique avec son adaptateur selon un troisième mode de réalisation de l'invention ;
- la figure 10 est une représentation schématique d'un agencement possible des connecteurs du module optique et de l'adaptateur selon l'invention ;
- la figure 11 est une représentation schématique d'une connexion du module optique à l'adaptateur selon l'invention ;
- la figure 12 est une représentation schématique d'une variante d'une connexion du module optique à l'adaptateur selon l'invention.

Les différents éléments apparaissant sur plusieurs figures auront, sauf précision contraire, la même référence. Par ailleurs, les éléments figurant sur plusieurs figures, ne seront pas systématiquement décrits ou cités à nouveau pour chaque figure.

Les figures 1 à 12 représentent trois modes de réalisation selon l'invention. Ces illustrations sont des exemples de réalisation.

Le module optique 10, 110 et 210, pour dispositif d'éclairage et/ou de signalisation pour véhicule automobile de l'invention comprend :
- un premier élément de déviation optique 12, à savoir dans le cas de ces exemples un réflecteur 12
- un support 20, 120, et 220, du réflecteur 12, le réflecteur 12 étant fixé audit support,
dans lequel ledit support 20, 120, et 220 comprend des moyens de fixation 26, 126 et 226, d'adaptateur aptes à fixer un adaptateur sur lequel est fixée une source de lumière ou à recevoir un élément de fixation de cet adaptateur, et dans lequel le réflecteur 12 comprend des moyens d'indexation 61, 62 d'adaptateur agencés de manière à être aptes à positionner cet adaptateur par rapport au réflecteur 12 selon deux axes distincts et sécants X, Y.

Selon ces modes de réalisation, les moyens d'indexation 61, 62, visibles en figures 3 et 6, sont des tenons 61, 62

Le support 20, 120, et 220, est un dissipateur thermique et comprend:
- un matériau apte à conduire la chaleur,
- des surfaces de contact 66 comprenant une partie de ce matériau, de manière à transmettre la chaleur d'un élément qui serait au contact desdites surfaces de contact, comme par exemple les surfaces de contact 76 de l'adaptateur 70 illustré en figure 4.

D'une manière générale, le support peut être un matériau monolithique, par exemple venu de matière en une seule pièce. Il peut être constitué essentiellement du matériau apte à conduire la chaleur. Le matériau apte à conduire la chaleur peut être en métal, notamment en aluminium.

Tel qu'illustré, le support 20, 120, et 220, comprend des ailettes arrière 24 et 25, ou 124 et 125, situées à l'arrière dudit support et derrière l'élément de déviation optique 12 par rapport au sens de propagation R selon lequel l'élément de déviation optique est destiné à dévier les rayons. Le sens de propagation R, n'est représenté qu'en figure 1, mais est le même sur les différentes figures. Ce support forme donc un radiateur à ailettes 24 et 25, ou 124 et 125.

Ledit support 20, 120, et 220, comprend :
- un jour 29 en vis-à-vis de l'élément de déviation optique 12, et visible sur la figure 3,
- des ailettes de guidage 23, 123, de part et d'autres de ce jour 29, notamment parallèles entre elles,
- des surfaces d'appui 66 entre ce jour 29 et ces ailettes de guidage 23, 123, les ailettes de guidage 23 ; 123 étant agencées de manière à permettre le guidage de l'adaptateur 70, 170, 270, pour le positionner en contact avec ces surfaces d'appui 66.

En effet, comme on peut le voir en figure 5 et 6, l'adaptateur selon l'invention a une largeur inférieure mais proche de la distance entre ces ailettes de guidage 23 ; 123, ce qui facilite le guidage et le positionnement lors du remplacement de l'adaptateur 70, 170, 270.

Selon les exemples illustrés ces surfaces d'appui 66 sont les surfaces de contact. Elles ont donc la double fonction de contact thermique et mécanique.

Dans ces exemples, le module optique est un module d'éclairage, par exemple pour réaliser un faisceau d'éclairage, par exemple un faisceau de croisement.

L'adaptateur 70, 170, 270 est agencé au niveau du jour 29 de manière à ce que la source de lumière 13 fixée dessus ait sa direction d'émission globale orientée vers la concavité du réflecteur 12. Ce dernier réfléchit les rayons lumineux émis par la source de lumière selon la direction de propagation R, parallèle à l'axe longitudinal X, dans les exemples illustrée, la direction de propagation R parallèlement à l'axe longitudinal X définissant ici la direction vers l'avant. La source de lumière 13 éclaire vers le bas.

Le support 20, 120, et 220, comprend ici deux plaques jointes globalement en forme de « L », par exemple environ à 90°, et comprend :
- sur une première branche du « L » située à l'arrière du module, lesdites ailettes arrière, 24 et 25, 124 et 125,
- sur une deuxième branche du « L » les ailettes de guidage 23.

La deuxième branche peut comprendre d'autres ailettes, non représentées.

Les ailettes arrière 25, 125 comprennent un décrochement 25a, 125a agencé de manière à créer un espace dégagé d'ailettes 27, 127, à l'intérieur duquel se situe au moins une partie desdits moyens de fixation d'adaptateur 26, 126, 226, ici des paires de pattes en forme de griffe. Chaque patte comprend au moins une encoche apte à recevoir une tige métallique de fixation 90, 190, 290, de l'adaptateur 70, 170, 270.

Dans ces exemples de réalisation, l'adaptateur 70 ; 170 ; 270 de source de lumière 13, comprend :
- au moins une source de lumière 13,
- un circuit imprimé 80, sur lequel est fixée et connectée la source de lumière 13,
- des moyens de fixation complémentaires 90, 177, ou 277, aptes à permettre la fixation de l'adaptateur 70, 170, 270,
- des moyens d'indexation complémentaires 71, 72 formés sur ledit circuit imprimé 80, agencés de manière à ce que lorsque sur le module optique un élément est positionné par rapport à ces moyens d'indexation complémentaires, l'adaptateur 70, 170, 270 est positionné par rapport à cet élément selon deux axes distincts et sécants, ici l'axe longitudinal X et transversal Y.

Ces moyens d'indexation complémentaires sont des orifices 71, 72, en particulier des trous traversant le circuit imprimé 80 de part en part.

L'adaptateur 70, 170, 270 de source de lumière 13, comprend un bloc de support 73 sur lequel est fixé le circuit imprimé 80, et donc indirectement la source de lumière 13.

Comme on peut le voir plus précisément en figure 4, la source de lumière 13 est une DEL comprenant un substrat 15 fixé au circuit imprimé 80, par exemple par des électrodes. Le substrat porte un élément semi-conducteur photoémissif 14.

Le bloc de support est un radiateur comprenant :
- des ailettes 75, 175 ou 275, et étant agencé pour dissiper la chaleur dégagée par cette source de lumière,
- des moyens de fixation complémentaires 90, 177, ou 277, aptes à permettre la fixation de l'adaptateur.

Selon l'invention d'une manière générale l'adaptateur ou le support peuvent porter une tige métallique articulée 90, 190, 290 qui va s'accrocher ou se plaquer respectivement sur le support ou l'adaptateur.

Ainsi selon le premier mode de réalisation illustré en figures 1 à 6, les ailettes 75 sur les bords de l'adaptateur 70 comprennent un trou au travers duquel passe l'extrémité 93 d'une tige 90. L'extrémité 93 de ladite tige métallique 90 est libre en rotation dans ce trou, de manière à former une articulation de la tige 90 sur ces deux ailettes. La tige est formée en une boucle non fermée. Deux extrémités 93 sont donc articulées. La boucle peut ainsi basculer vers le bas pour s'accrocher aux pattes de fixation 26 d'adaptateur formées sur le support 20, la portion accrochée de la boucle formant ainsi une partie de fixation 91.

Le support comporte une partie saillante de guidage et de maintien 22 en forme de griffe.

Comme illustré en figures 5, 6 et 6', lorsque l'on met en place l'adaptateur 70 dans le module 10, l'adaptateur glisse sur les surfaces de contact 66 du support 20, guidé transversalement par les ailettes de guidage 23 du support. Il va glisser jusqu'à être bloqué par la patte saillante 22, qui vient se loger entre deux ailettes 75 de l'adaptateur 70 complétant ainsi le guidage. L'adaptateur peut ensuite être rabattu vers le bas de manière à ce que ses surfaces de contact 76, situées de part et d'autre du circuit imprimé, entre en contact avec les surfaces de contact 66 du module.

Les tenons 61, 62, vont rentrer dans les trous traversant 71, 72 et assurer l'indexage de la DEL 13 part rapport au réflecteur 12, notamment au niveau de son foyer.

Comme on peut le voir en figure 6', le bloc de support comprend des cavités 74 en vis-à-vis des trous traversant 71, chaque trou traversant débouchant entièrement dans une cavité 74 qui lui est propre. Les tenons 61, 62 dépassent du circuit imprimé à l'intérieur de ces cavités. Ils n'ont donc pas besoin d'être dimensionnés exactement à la taille des trous dans le circuit imprimé.

Une fois l'adaptateur positionné et plaqué au support, la tige 90 est rabattue vers la branche arrière du « L » du support 20 et vient s'accrocher aux pattes de fixation 26 d'adaptateur.

L'adaptateur 70 est ainsi maintenu plaqué au support 20 d'un côté par la tige 90 et de l'autre par la patte 22.

Dans les autres modes de réalisation, le principe de montage de l'adaptateur 170, 270 est globalement le même, avec cependant les différences exposées ci-après.

La tige métallique 190, 290 est articulée d'un côté sur ledit support 120, 220, ladite tige comprenant de plus une portion de plaquage 195, 295 destinée à être fixée par plaquage à l'adaptateur, la tige étant agencée pour permettre une fixation en compression de l'adaptateur 170, 270 au module, en s'appuyant sur des surfaces d'appui 177, 277 de l'adaptateur.

Dans le deuxième mode de réalisation, le trou traversant dans lequel s'articule l'extrémité 193 de la tige est agencé sur une ailette 123 du support 120 du réflecteur 12.

Dans le troisième mode de réalisation, le trou traversant dans lequel s'articule l'extrémité 293 de la tige est agencé sur une partie saillante 222 distincte des ailettes.

Dans ces différents mode de réalisation, la tige métallique 90, 190, 290, comprend une partie d'accrochage 91, 191, 291 venant en coopération avec une encoche 26a, 126a, 226a des moyens de fixation d'adaptateur 26, 126, 226.

La tige métallique 90, 190, 290 comprend une portion de préhension 94, 194, 294 en forme d'anse destinée à être saisie pour permettre le décrochement de ladite tige des moyens de fixation d'adaptateur, par exemple par préhension du doigt par un opérateur.

Dans le deuxième mode de réalisation et dans le troisième mode de réalisation, la portion de plaquage 195, 295 est située entre la partie d'accrochage 191, 291 et l'extrémité articulée 193, 293. Ainsi l'adaptateur 170, 270 est maintenu plaqué au support 120, 220 d'un côté par l'accrochage de la partie d'accrochage 191, 291 et de l'autre par la partie de fixation 195, 295.

Dans le deuxième mode de réalisation, lesdits moyens de fixation d'adaptateur 126 comprennent une autre encoche 126b apte à recevoir la tige métallique de fixation 190, de manière à ce que chaque encoche 126a, 126b définisse une position de fixation différente de la tige métallique. Ainsi comme illustré sur la figure 7, la tige est positionnée dans l'encoche intermédiaire 126b, permettant un pré-positionnement du module avant sa fixation définitive, par exemple pour l'ajuster correctement avant de le rabattre. Ensuite, la tige est placée dans l'encoche finale 126a pour fixer définitivement l'adaptateur 170 au module 120. Bien entendu, le terme « définitif » s'entend par définitif pour faire fonctionner le module et non pour toute la durée de vie du module, puisque selon l'invention cette attache est amovible pour permettre le remplacement de la source de lumière par retrait et remplacement de l'adaptateur.

Comme on peut l'observer, selon l'invention, le bloc de support que comprend l'adaptateur 70, 170, 270 est un radiateur dont les ailettes 75, 175, 275 sont agencées pour dissiper la chaleur dégagée par la LED 13. Ceci est d'autant plus efficace qu'elles sont orientées vers le haut.

Dans les trois modes de réalisation, l'adaptateur 70, 170, 270 comprend un connecteur 82, 182, ou 282, connecté à la DEL 13 et le support 20, 120, et 220, comprend également un connecteur 82, 182.

Comme illustré en figure 10, selon l'invention, ces connecteurs sont agencés l'un au-dessus de l'autre lorsque l'adaptateur 70 est positionné dans le support, de manière à ce que lors du montage le simple fait de rabattre l'adaptateur contre le module va enficher les connecteurs l'un dans l'autre.

Comme illustré en figure 11, le connecteur 382 de l'adaptateur 70 peut comprendre des broches de connexion 384, 385, le connecteur 502 du support se branchant par enfichage de ses broches 504, 404, entre celles du connecteur de l'adaptateur.

Comme illustré en figure 12, les broches du connecteur du support 20 comportent des lames 516 montées sur des parties plus rigides 514 entre lesquelles s'enfiche la broche centrale du connecteur de l'adaptateur, les parties rigides 514 se logent entre les parois 484 du connecteur de l'adaptateur 70. Les parties rigides 514 sont reliées au support 20 par l'intermédiaire de ressort 518 permettant de diminuer les tolérances de dimension pour le montage lors de la fixation de l'adaptateur 70.

Selon un mode de réalisation, les surfaces de contact 76 de l'adaptateur 66 et du support sont en contact direct. L'élément optique présentant un jeu selon un axe perpendiculaire à la tangente à ces surfaces, soit selon l'axe vertical Z dans les modes de réalisation illustrés. Ainsi, selon cet axe l'agencement se fait selon le support. Ce jeu peut par exemple être compris entre 0,1 et 2 mm, préférentiellement entre 0,5 et 1 mm, préférentiellement 0,5 mm.

Selon une variante de réalisation, les surfaces de contact 66 du support et/ou les surfaces de contact 76 de l'adaptateur sont recouvertes par un élément compressible et conducteur thermiquement, notamment une silicone chargée, par exemple une silicone PAD 900. Cet élément compressible peut avoir une épaisseur d'environ 229 µm. L'adaptateur est en contact direct avec l'élément optique 12, de manière à ce que l'adaptateur 70, 170, 270 s'indexe par rapport à l'élément optique 12 selon l'axe vertical Z.

On voit ici que dans ces trois modes de réalisation les surfaces de contact 66 et 76 sont en contact thermique direct ou indirect de sorte que l'adaptateur 70, 170, 270 et ledit support 20, 120, 220 de l'élément optique 12 forment un dissipateur thermique unique, les ailettes étant situées pour certaines - 75, 23, 24, 25; 175, 123, 124, 125 ; 275, 223, 224, 225 - sur l'adaptateur 70, 170, 270 et pour d'autre sur le support 20, 120, 220.

On a ainsi un radiateur permettant d'évacuer la chaleur directement depuis la base de la LED 13, et une surface d'échange étendue.

## Revendications

1. Module optique (10 ; 110 ; 210) pour dispositif d'éclairage et/ou de signalisation pour véhicule automobile comprenant :
- un premier élément de déviation optique (12),
- un support (20; 120 ; 220) de cet élément de déviation optique (12), ledit premier élément de déviation optique (12) étant fixé audit support,
dans lequel ledit support (20; 120 ; 220) comprend des moyens de fixation (26 ; 126 ; 226) d'adaptateur aptes à fixer un adaptateur sur lequel est fixée une source de lumière ou à recevoir un élément de fixation de cet adaptateur,
- un adaptateur (70 ; 170 ; 270) fixé audit support (20; 120 ; 220) d'élément de déviation optique par l'intermédiaire desdits moyens de fixation d'adaptateur (26 ; 126 ; 226), l'adaptateur (70 ; 170 ; 270) comprenant un bloc de support (73);
- au moins une source de lumière (13) fixée directement ou indirectement sur ledit adaptateur et émettant des rayons lumineux vers ledit premier élément de déviation optique (12), ledit support (20; 120 ; 220) étant agencé pour laisser passer ces rayons lumineux,
dans lequel ledit support (20; 120 ; 220) comprend :
- un jour en vis-à-vis de l'élément de déviation optique (12),
- des ailettes de guidage (23 ; 123) de part et d'autres de ce jour,
- des surfaces d'appui (66) entre ce jour et ces ailettes de guidage (23 ; 123),
lesdites ailettes de guidage (23 ; 123) étant agencées de manière à permettre le guidage du bloc de support (73) de l'adaptateur de largeur proche de la distance entre ces ailettes de guidage pour le positionner en contact avec ces surfaces d'appui (66),
**caractérisé en ce que** :
- ledit premier élément de déviation optique (12) comprend des moyens d'indexation (61, 62) d'adaptateur;
- ledit adaptateur (70; 170; 270) comprend des moyens d'indexation complémentaires (71, 72) coopérant avec lesdits moyens d'indexation d'adaptateur (61, 62) de manière à ce que ledit adaptateur (70; 170; 270) et le premier élément de déviation optique (12) soient positionnés l'un par rapport à l'autre selon deux axes distincts et sécants (X, Y).

2. Module optique (10 ; 110; 210) selon la revendication 1, dans lequel les moyens d'indexation dudit support (20; 120 ; 220) comprennent des orifices et/ou des tenons (61,62).

3. Module optique (10 ; 110 ; 210) selon la revendication 1 ou 2, dans lequel ledit support (20; 120 ; 220) est un dissipateur thermique et comprend:
- un matériau apte à conduire la chaleur,
- des surfaces de contact (66) comprenant une partie de ce matériau, de manière à transmettre la chaleur d'un élément qui serait au contact desdites surfaces de contact (66).

4. Module optique (10 ; 110 ; 210) selon la revendication 3, dans lequel ledit support (20; 120 ; 220) comprend des ailettes arrière (24, 25 ; 124, 125) situées à l'arrière dudit support et derrière l'élément de déviation optique (12) par rapport au sens de propagation (R) selon lequel l'élément de déviation optique est destiné à dévier les rayons.

5. Module optique (10) selon l'une des revendications 1 à 4, dans lequel le support comprend également un connecteur (82 ; 182) destiné à être connecté d'une part à l'alimentation électrique d'un véhicule et d'autre part à une source de lumière.

6. Module optique (10 ; 110 ; 210) selon l'une des revendications 1 à 5, dans lequel lesdits moyens de fixation d'adaptateur (26 ; 126 ; 226) comprennent au moins une patte (26 ; 126 ; 226) avec au moins une encoche (26a ; 126a ; 226a) apte à recevoir une tige métallique de fixation.

7. Module optique (110) selon la revendication 6, dans lequel lesdits moyens de fixation d'adaptateur (126) comprennent une autre encoche (126b) apte à recevoir une tige métallique de fixation, de manière à ce que chaque encoche (126a, 126b) définisse une position de fixation différente de la tige métallique.

8. Module optique (110 ; 210) selon l'une des revendications 1 à 7, dans lequel ledit support comprend une tige métallique (190 ; 290) articulée d'un côté sur ledit support (120 ; 220), ladite tige comprenant de plus une partie de fixation destinée à être fixée à l'adaptateur, la tige étant agencée pour permettre une fixation en compression au module.

9. Module optique (10 ; 110 ; 210) selon l'une des revendications 1 à 7, dans lequel l'adaptateur comprend une tige métallique (90) articulée d'un côté sur ledit adaptateur (70), ladite tige comprenant de plus une partie de fixation destinée à être fixée à un élément, tel qu'un module optique, ladite tige étant agencée pour permettre une fixation en compression de l'adaptateur à cet élément.

10. Module optique (10 ; 110 ; 210) selon la revendication 9, dans lequel l'articulation comprend un trou traversant, à l'intérieur duquel une extrémité de ladite tige métallique (90) est libre en rotation.

11. Module optique (10 ; 110 ; 210) selon la revendication 9 ou 10, dans lequel l'articulation est agencée sur une ailette (75) dudit adaptateur (70) ou sur une partie saillante (22) distincte des ailettes (75) de l'adaptateur.

12. Module optique (10) selon la revendication 3, dans lequel lesdites surfaces d'appui sont les surfaces de contact (66), dans lequel les surfaces de contact (66) et/ou d'appui (66) sont recouvertes par un élément compressible et conducteur thermiquement, notamment une silicone chargée.

13. Module optique (10 ; 110 ; 210) selon l'une des revendications 1 ou 3 à 12, dans lequel l'adaptateur comprend :
- un circuit imprimé (80), sur lequel est fixée et connectée la source de lumière (13),
- des moyens de fixation complémentaires (90; 177; 277) aptes à permettre la fixation de l'adaptateur (70; 170; 270),
- les moyens d'indexation complémentaires (71 ; 72) étant formés sur ledit circuit imprimé (80),
dans lequel lesdits moyens d'indexation complémentaires sont des orifices (71,72).

14. Module optique (10 ; 110 ; 210) selon la revendication 13, dans lequel le circuit impirmé (80) est fixé sur le bloc de support (73) de l'adaptateur (70 ; 170 ; 270), lesdits orifices étant des trous traversant le circuit imprimé (80) de part en part, ledit bloc de support comprenant des cavités (74) en vis-à-vis des trous traversant (71,72), chaque trou traversant débouchant entièrement dans une cavité (74) qui lui est propre.

15. Module optique (10 ; 110 ; 210) selon l'une des revendications précédentes dans lequel la source lumineuse (13) est une diode électroluminescente.

16. Module optique (10) selon l'une des revendications précédentes, dans lequel ledit support comprend une partie saillante (22) en forme de griffe logée entre deux ailettes (75) de l'adaptateur (70).

17. Module optique (10 ; 110 ; 210) selon l'une des revendications à 16, dans lequel l'adaptateur (70 ; 170 ; 270) comprend un connecteur (82 ; 182 ; 282) connecté à la source lumineuse (13) et dans lequel le support (20; 120 ; 220) comprend également un connecteur (382), l'un des connecteurs étant enfiché dans l'autre.

## Patentansprüche

1. Optisches Modul (10; 110; 210) für eine Beleuchtungs- und/oder Signalgebungsvorrichtung für ein Kraftfahrzeug mit:
- ein erstes optisches Ablenkelement (12),
- einen Träger (20; 120; 220) für dieses optische Ablenkelement (12), wobei das erste optische Ablenkelement (12) an dem Träger befestigt ist,
wobei der Halter (20; 120; 220) eine Adapterbefestigungseinrichtung (26; 126; 226) aufweist, die geeignet ist, einen Adapter, an dem eine Lichtquelle angebracht ist, zu befestigen oder ein Befestigungselement davon aufzunehmen,
- einen Adapter (70; 170; 270), der über die Adapterbefestigungseinrichtung (26; 126; 226) an dem Träger (20; 120; 220) des optischen Ablenkelements befestigt ist, wobei der Adapter (70; 170; 270) einen Trägerblock (73) aufweist;
- mindestens eine Lichtquelle (13), die direkt oder indirekt an dem Adapter befestigt ist und Lichtstrahlen zu dem ersten optischen Ablenkelement (12) emittiert, wobei der Träger (20; 120; 220) so angeordnet ist, dass er diese Lichtstrahlen durchlässt,
wobei der Träger (20; 120; 220) umfasst:
- eine Öffnung gegenüber dem optischen Ablenkelement (12),
- Leitschaufeln (23; 123) auf beiden Seiten diese Öffnung,
- Kontaktlächen (66) zwischen dieser Öffnung und diesen Leitschaufeln (23; 123),
wobei die Leitschaufeln (23; 123) so angeordnet sind, dass der Trägerblock (73) des Breitenadapters nahe an den Abstand zwischen diesen Leitschaufeln geführt werden kann, um ihn in Kontakt mit diesen Kontaktflächen (66) zu positionieren, dadurch gegenzeichnet an:
- das erste optische Ablenkelement (12) Adapter-Indexierungsmittel (61, 62) umfasst;
- der Adapter (70; 170; 270) komplementäre Indexierungsmittel (71, 72) umfasst, die mit den Adapter-Indexierungsmitteln (61, 62) zusammenwirken, so dass der Adapter (70; 170; 270) und das erste optische Ablenkelement (12) relativ zueinander entlang zweier verschiedener und sich schneidender Achsen (X, Y) positioniert sind.

2. Optisches Modul (10; 110; 210) nach Anspruch 1, wobei die Mittel zur Indexierung des Trägers (20; 120; 220) Öffnungen und/oder Zapfen (61, 62) umfassen.

3. Optisches Modul (10; 110; 210) nach Anspruch 1 oder 2, wobei der Träger (20; 120; 220) eine Wärmesenke ist und umfasst:
- ein Material, das in der Lage ist, Wärme zu leiten,
- Kontaktflächen (66), die einen Teil des Materials umfassen, um so Wärme von einem Element zu übertragen, das mit den Kontaktflächen (66) in Kontakt wäre.

4. Optisches Modul (10; 110; 210) nach Anspruch 3, wobei der Träger (20; 120; 220) hintere Rippen (24, 25; 124, 125) aufweist, die an der Rückseite des Trägers und hinter dem optischen Ablenkelement (12) in Bezug auf die Ausbreitungsrichtung (R), in der das optische Ablenkelement die Strahlen ablenken soll, angeordnet sind.

5. Optisches Modul (10) nach einem der Ansprüche 1 bis 4, wobei der Träger auch einen Verbinder (82; 182) zum Anschluss an die Stromversorgung eines Fahrzeugs einerseits und an eine Lichtquelle andererseits umfasst.

6. Optisches Modul (10; 110; 210) nach einem der Ansprüche 1 bis 5, wobei die Adapter-Befestigungseinrichtung (26; 126; 226) mindestens eine Lasche (26; 126; 226) mit mindestens einer Kerbe (26a; 126a; 226a) aufweist, die zur Aufnahme eines Metall-Befestigungsstabes geeignet ist.

7. Optisches Modul (110) nach Anspruch 6, wobei die Adapter-Befestigungseinrichtung (126) eine weitere Kerbe (126b) aufweist, die zur Aufnahme eines Metallstabes zur Befestigung geeignet ist, so dass jede Kerbe (126a, 126b) eine andere Befestigungsposition des Metallstabes definiert.

8. Optisches Modul (110; 210) nach einem der Ansprüche 1 bis 7, wobei der Träger einen Metallstab (190; 290) umfasst, der auf einer Seite an dem Träger (120; 220) angelenkt ist, wobei der Stab ferner einen Befestigungsabschnitt zur Befestigung an dem Adapter umfasst, wobei der Stab so angeordnet ist, dass er eine Druckbefestigung an dem Modul ermöglicht.

9. Optisches Modul (10; 110; 210) nach einem der Ansprüche 1 bis 7, wobei der Adapter einen Metallstab (90) umfasst, der auf einer Seite an dem Adapter (70) angelenkt ist, wobei der Stab ferner einen Befestigungsabschnitt zur Befestigung an einem Element, wie einem optischen Modul, umfasst, wobei der Stab so angeordnet ist, dass er eine Druckbefestigung des Adapters an diesem Element ermöglicht.

10. Optisches Modul (10; 110; 210) nach Anspruch 9, wobei die Verbindung ein Durchgangsloch aufweist, in dem sich ein Ende des Metallstabes (90) frei drehen kann.

11. Optisches Modul (10; 110; 210) nach Anspruch 9 oder 10, wobei das Gelenk an einem Flügel (75) des Adapters (70) oder an einem vorstehenden Teil (22), das sich von den Flügeln (75) des Adapters unterscheidet, angeordnet ist.

12. Optisches Modul (10) nach Anspruch 3, wobei die Auflageflächen die Kontaktflächen (66) sind, wobei die Kontaktflächen (66) und/oder Auflageflächen (66) mit einem kompressiblen und wärmeleitenden Element, insbesondere einem gefüllten Silikon, bedeckt sind.

13. Optisches Modul (10; 110; 210) nach einem der Ansprüche 1 oder 3 bis 12, wobei der Adapter umfasst:
- eine gedruckte Leiterplatte (80), auf der die Lichtquelle (13) befestigt und angeschlossen ist,
- ergänzende Befestigungsmittel (90, 177, 277), die zur Befestigung des Adapters (70; 170; 270) geeignet sind,
- die komplementären Indexierungsmittel (71, 72), die auf der genannten Leiterplatte (80) ausgebildet sind,
wobei die komplementären Indexierungsmittel Öffnungen (71, 72) sind.

14. Optisches Modul (10; 110; 210) nach Anspruch 13, bei dem die gedruckte Leiterplatte (80) auf dem Trägerblock (73) des Adapters (70; 170; 270) befestigt ist, wobei die Löcher Durchgangslöcher sind, die durch die gedruckte Leiterplatte (80) hindurchgehen, wobei der Trägerblock Hohlräume (74) aufweist, die den Durchgangslöchern (71, 72) gegenüberliegen, wobei jedes Durchgangsloch sich vollständig in einen eigenen Hohlraum (74) öffnet.

15. Optisches Modul (10; 110; 210) nach einem der vorstehenden Ansprüche, wobei die Lichtquelle (13) eine Leuchtdiode ist.

16. Optisches Modul (10) nach einem der vorstehenden Ansprüche, wobei der Träger einen klauenförmigen Vorsprung (22) aufweist, der zwischen zwei Flügeln (75) des Adapters (70) untergebracht ist.

17. Optisches Modul (10; 110; 210) nach einem der Ansprüche 1 bis 16, wobei der Adapter (70; 170; 270) einen Verbinder (82; 182; 282) aufweist, der mit der Lichtquelle (13) verbunden ist, und wobei der Träger (20; 120; 220) ebenfalls einen Verbinder (382) aufweist, wobei einer der Verbinder in den anderen eingesteckt ist.

## Claims

1. Optical module (10; 110; 210) for a lighting and/or signalling device for a motor vehicle comprising :
- a first optical deflection element (12),
- a holder (20; 120; 220) for this optical deflection element (12), said first optical deflection element (12) being attached to said holder,
wherein said holder (20; 120; 220) comprises adapter fixing means (26; 126; 226) adapted to fix an adapter to which a light source is attached or to receive a fixing member thereof,
- an adapter (70; 170; 270) attached to said optical deflection element holder (20; 120; 220) via said adapter fixing means (26; 126; 226), the adapter (70; 170; 270) comprising a support block (73);
- at least one light source (13) fixed directly or indirectly to said adapter and emitting light rays towards said first optical deflection element (12), said holder (20; 120; 220) being arranged to let these light rays pass,
wherein said holder (20; 120; 220) comprises :
- a day opposite the optical deflection element (12),
- guide vanes (23; 123) on both sides of this day,
- bearing surfaces (66) between this day and these guide vanes (23; 123), said guide vanes (23; 123) being arranged so as to allow the adapter support block (73) of the width close to the distance between these guide vanes to be guided to position it in contact with these bearing surfaces (66),
**characterized in that**:
- said first optical deflection element (12) comprises adapter indexing means (61, 62);
- said adapter (70; 170; 270) comprises complementary indexing means (71, 72) cooperating with said adapter indexing means (61, 62) so that said adapter (70; 170; 270) and the first optical deflection element (12) are positioned relative to each other along two distinct and intersecting axes (X, Y).

2. Optical module (10; 110; 210) according to claim 1, wherein the means for indexing said holder (20; 120; 220) comprise orifices and/or tenons (61, 62).

3. Optical module (10; 110; 210) according to claim 1 or 2, wherein said holder (20; 120; 220) is a heat sink and comprises:
- a material capable of conducting heat,
- bearing surfaces (66) comprising a portion of said material, so as to transmit heat from an element which would be in contact with said bearing surfaces (66).

4. Optical module (10; 110; 210) according to claim 3, wherein said holder (20; 120; 220) comprises rear fins (24, 25; 124, 125) located at the rear of said holder and behind the optical deflection element (12) with respect to the direction of propagation (R) in which the optical deflection element is intended to deflect the rays.

5. Optical module (10) according to one of claims 1 to 4, wherein the holder also comprises a connector (82; 182) for connection to the power supply of a vehicle on the one hand and to a light source on the other hand.

6. Optical module (10; 110; 210) according to one of claims 1 to 5, wherein said adapter fixing means (26; 126; 226) comprises at least one tab (26; 126; 226) with at least one notch (26a; 126a; 226a) adapted to receive a metal fixing rod.

7. Optical module (110) according to claim 6, wherein said adapter fixing means (126) comprises a further notch (126b) adapted to receive a metal fixing rod, such that each notch (126a, 126b) defines a different attachment position of the metal rod.

8. Optical module (110; 210) according to one of claims 1 to 7, wherein said holder comprises a metal rod (190; 290) hinged on one side to said holder (120; 220), said rod further comprising an attachment portion for attachment to the adapter, the rod being arranged to allow compressive attachment to the module.

9. Optical module (10; 110; 210) according to one of claims 1 to 7, wherein the adapter comprises a metal rod (90) hinged on one side to said adapter (70), said rod further comprising an attachment portion for attachment to an element, such as an optical module, said rod being arranged to allow compressive attachment of the adapter to that element.

10. Optical module (10; 110; 210) according to claim 9, wherein the joint comprises a through hole, within which one end of said metal rod (90) is free to rotate.

11. Optical module (10; 110; 210) according to claim 9 or 10, wherein the articulation is arranged on a wing (75) of said adapter (70) or on a projecting part (22) distinct from the wings (75) of the adapter.

12. Optical module (10) according to claim 3, wherein said bearing surfaces are the contact surfaces (66), wherein the contact surfaces (66) and/or bearing surfaces (66) are covered by a compressible and thermally conductive element, in particular a filled silicone.

13. Optical module (10; 110; 210) according to one of claims 1 or 3 to 12, wherein the adapter comprises :
- a printed circuit board (80), on which the light source (13) is fixed and connected,
- complementary fixing means (90, 177, 277) suitable for fixing the adapter (70; 170; 270),
- the complementary indexing means (71, 72) being formed on said printed circuit board (80),
wherein said complementary indexing means are orifices (71,72).

14. Optical module (10; 110; 210) according to claim 13, wherein the printed circuit board (80) is fixed on the support block (73) of the adapter (70; 170; 270), said holes being through holes passing through the printed circuit board (80), said support block comprising cavities (74) facing the through holes (71, 72), each through hole opening entirely into a cavity (74) of its own.

15. Optical module (10; 110; 210) according to one of the preceding claims wherein the light source (13) is a light-emitting diode.

16. Optical module (10) according to one of the preceding claims, wherein said holder comprises a claw-shaped protrusion (22) housed between two wings (75) of the adapter (70).

17. Optical module (10; 110; 210) according to one of claims 1 to 16, wherein the adapter (70; 170; 270) comprises a connector (82; 182; 282) connected to the light source (13) and wherein the holder (20; 120; 220) also comprises a connector (382), one of the connectors being plugged into the other.
